# EUROPÄISCHE PATENTSCHRIFT

(11) **EP 3 959 708 B1**
(45) Veröffentlichungstag und Bekanntmachung des Hinweises auf die Patenterteilung: **04.06.2025**
(21) Anmeldenummer: 20720791.1
(22) Anmeldetag: 17.04.2020
(51) Int. Cl.: G09F 21/04, G09F 9/30, G09F 9/37

(54) **EINRICHTUNG FÜR EINEN NUTZFAHRZEUGAUFBAU UND DAMIT GEBILDETER NUTZFAHRZEUGAUFBAU**
DEVICE FOR A UTILITY VEHICLE STRUCTURE, AND UTILITY VEHICLE STRUCTURE CONSTRUCTED WITH SAME
DISPOSITIF POUR CAISSE DE VÉHICULE UTILITAIRE, ET CAISSE DE VÉHICULE UTILITAIRE FORMÉE AVEC CELUI-CI

(30) Priorität: 20.04.2019 DE 202019001774 U
(43) Veröffentlichungstag der Anmeldung: 02.03.2022
(73) Patentinhaber: Weihmann, Andreas, 31683 Obernkirchen (DE)
(72) Erfinder: Weihmann, Andreas, 31683 Obernkirchen (DE)
(74) Vertreter: Kröncke, Rolf
(86) Internationale Anmeldenummer: PCT/EP2020/060871
(87) Internationale Veröffentlichungsnummer: WO 2020/216687

(56) Entgegenhaltungen:
- EP-A2- 1 909 254
- EP-A2- 1 909 254
- US-A1- 2010 043 264
- US-A1- 2010 043 264
- US-A1- 2019 019 439
- US-A1- 2019 019 439

## Beschreibung

Die vorliegende Erfindung betrifft eine Einrichtung für einen Nutzfahrzeugaufbau. Die Erfindung betrifft außerdem einen Nutzfahrzeugaufbau mit wenigstens einer solchen Einrichtung. Als Nutzfahrzeugaufbau bezeichnet man allgemein Aufbauten für Nutzfahrzeuge, z.B. Aufbauten im Bereich eines Laderaums oder einer Ladefläche. Die Aufbauten können je nach Art des Nutzfahrzeugs Seiten-, Dach- und/oder Heckwände und/oder flexible Planen umfassen. Nutzfahrzeuge sind z.B. Lastkraftwagen (LKWs) und deren Anhänger bzw. Auflieger.

Die vorliegende Erfindung betrifft allgemein Aufbauten für Nutzfahrzeuge, wie beispielsweise einen LKW-Aufbau, einen Anhängeraufbau, einen Sattelanhänger-Aufbau, einen Wechselbehälter-Aufbau oder einen Motorwagenfestaufbau, und insbesondere einen Nutzfahrzeugaufbau mit kommunikationstechnologischen Seiten-, Dach- und z.B. rückwärtigen Heckeinrichtungen. Die vorliegende Erfindung betrifft insbesondere Nutzfahrzeuge, die für den Transport von Gütern und von schweren Lasten eingesetzt werden.

Wie einleitend bereits aufgezählt, sind im Rahmen der vorliegenden Erfindung unter dem Begriff Nutzfahrzeug-Aufbau unter anderem sämtliche LKW- oder Anhängeraufbauten wie beispielsweise LKW-Aufbauten, Anhängeraufbauten sowie sämtliche andere Aufbauten zu subsummieren, die üblicherweise heckseitig mit einer Plane, mit einer Rolltür, mit einer Klappe, mit einer Bühne oder mit einer zwei- bzw. mehrflügeligen Tür versehen sind.

Aufbauten für Nutzfahrzeuge mit zweiflügeligen Rückwandtüren haben sich heute insbesondere bei Nutzfahrzeug-Aufbauten mit Schiebeplane sowie bei Kofferaufbauten durchgesetzt, die entweder mit so genannten Plywood-Platten oder anderen so genannten Sandwichplatten oder -modulen beplankt sind. Weiterhin sind Kofferaufbauten aus Stahl bekannt, deren Seitenwände aus beispielsweise zwei separaten Seitenwandflügeln bestehen, die sich separat öffnen lassen. Hierzu bestehen die Seitenwände aus beispielsweise zwei separaten Seitenwandflügeln, die front- und heckseitig separat gelenkig gelagert sind, wobei die beiden Seitenwandflügel bei dieser Ausgestaltung auch aus einzelnen zueinander faltbaren Seitenwandsegmenten bestehen können.

Die Rückwandtüren der heute gängigen Nutzfahrzeug-Aufbauten bestehen in der Regel aus zwei separaten Türflügeln, die jeweils außenseitig über Ein- oder Doppelgelenkscharniere an den jeweiligen Eckrungen schwenkbar befestigt sind, um die beiden Türflügel in ihre vollständig geöffnete Stellung bewegen zu können. Um die beiden separaten Türflügel in ihrer geschlossenen Stellung gegen unbeabsichtigtes Öffnen zu sichern, sind die beiden separaten Türflügel mit Stangenverschlüssen bzw. Schließstangen ausgestattet, die die beiden separaten Türflügel oben und unten gegenüber dem Nutzfahrzeug-Aufbau sichern.

Die Türflügel selbst sind normalerweise aus Profilen in Aluminium oder Stahl gefertigt und besitzen üblicherweise eine rundum verlaufende Dichtlippe, um den Laderaum gegen Wasserzutritt zu schützen. Zudem schützt eine einander überlappende Kantenkonstruktion in der Portalmitte den Laderaum vor übermäßigen Eintritt von Umwelteinflüssen wie Wasser oder Dreck. Weiterhin können die Türen aus modularen, form- und/oder kraftschlüssig ineinander greifende Systempaneelen bestehen, die dann bausatz-typisch mit Rahmenelementen strukturell versteift und sicherheitstechnisch so stabil gemacht werden, dass sie als zusammenmontierte Bausatz-Tür den verkehrsrechtlichen und ladungssichernden Normen und Richtlinien entsprechen.

Darüber hinaus werden sowohl die Türen als auch die Seiten in der Regel für Werbezwecke mit einem von Kunde zu Kunde unterschiedlichen Schriftzug oder Aufdruck versehen, wodurch erhebliche Kosten verursacht aber auch beispielsweise Einnahmen für Werbung Dritter möglich und/oder generiert werden.

Ein weiteres Problem, das diesen bekannten Seiten- und Türlösungen innewohnt, ist dass Motivwechsel oben angesprochener Beschriftungen von Seitenwänden und/oder Heckwandtüren immer sehr aufwändig und kostenintensiv sind; wechselnder Kunde gleich immense Kosten. Wenn der normale Nutzer von LKW-Aufbauten, der Spediteur, sich Zusatzeinnahmen durch das Fahren von Werbung Dritter realisieren will, muss der Spediteur in der Regel mehrere tausend Euro pro Rundumbeschriftung aufwenden. Diese Investition wird umso teurer, je unbeschädigter der LKW-Aufbau je Beschriftungswechsel sein soll, da sodann besonders hochwertige Materialien zum Einsatz kommen müssen. Letzteres umso mehr, wenn es sich um so genannte Leasingfahrzeuge bzw. -objekte handelt; der Spediteur also nicht Eigentümer des LKWs und/oder Anhängers samt Aufbau ist. Dasselbe Problem trifft selbstverständlich ebenso auf, wenn der Nutzer kein Spediteur, sondern beispielsweise ein Hersteller oder Distributer ist.

Aus der US 2010/0043264 A1 ist eine an einem Fahrzeug angeordnete Werbeplattform bekannt. Aus der US 2019/0019439 A1 ist eine mobile Medienvorrichtung bekannt. Aus der EP 1 909 254 A2 ist eine Anzeigevorrichtung und ein Verfahren zum Verändern der Darstellung auf der Anzeigevorrichtung bekannt.

Der Erfindung liegt die Aufgabe zugrunde, den Nutzfahrzeugaufbau flexibler nutzbar zu machen und hierfür eine entsprechende Einrichtung bereitzustellen.

Diese Aufgabe wird gelöst durch eine Einrichtung für einen Nutzfahrzeugaufbau gemäß Anspruch 1. Dies umfasst wenigstens ein Bauteil des Nutzfahrzeugaufbaus mit einem pixeltechnologischen Anzeigefeld zur Anzeige wechselnder Motive, das eine Vielzahl von separat ansteuerbaren Anzeigepixeln aufweist, wobei das Anzeigefeld an der Außenseite des Bauteils angebracht oder baulich z.B. an der Außenseite in das Bauteil integriert ist. Die Anzeigepixel sind dabei an der Außenseite des Bauteils sichtbar, sodass einem Betrachter außerhalb des Nutzfahrzeugaufbaus die wechselnden Motive dargestellt werden können. Die Erfindung hat den Vorteil, dass der Nutzfahrzeugaufbau um die Möglichkeit der variablen Anzeige von Motiven erweitert werden kann, z.B. für Werbezwecke und/oder zur Signalisierung von Betriebszuständen des Nutzfahrzeugs oder Gefahrensituationen in der Umgebung. Durch die Ergänzung eines solchen pixeltechnologischen Anzeigefelds an dem Bauteil des Nutzfahrzeugaufbaus wird eine motivwechselfreundliche Anzeigetechnologie ergänzt, die zur Anzeige grundsätzlich beliebiger, wechselnder Motive geeignet ist und beschriftungswerkähnliche Motivwechsel und/oder typografische Anzeigen generieren, zulassen und/oder gewährleisten kann.

Das pixeltechnologische Anzeigefeld kann z.B. als Display oder als Anzeigenetzwerk mit einzelnen Anzeigepixeln oder -zellen realisiert sein.

Das Anzeigefeld bzw. die Anordnung der Anzeigepixel kann z.B. eine rechteckige Form haben. Die Anzeigepixel können in Form einer Matrix flächig über den Flächeninhalt des Anzeigefelds verteilt angeordnet sein.

Gemäß der Erfindung ist vorgesehen, dass das Anzeigefeld als Farb-Anzeigefeld zur Anzeige farbiger Motive ausgebildet ist. Auf diese Weise ist das Anzeigefeld wesentlich universeller nutzbar als bei einer reinen Schwarz-Weiß-Anzeige. Insbesondere können alle möglichen Motive besser dargestellt werden. Das Anzeigefeld kann zur Realisierung der Anzeige farbiger Motive beispielsweise Anzeigepixel in unterschiedlichen Farben aufweisen, z.B. nach dem RGB-Farbschema bzw. -Farbsystem oder vorzugsweise dem CMY- oder CMYK- Farbschema bzw. -Farbsystem. In einer erfindungsgemäßen Variante kann das Anzeigefeld als Farb-Anzeigefeld mit CMY- oder CMYK-Elektro-Wetting-Technologie ausgebildet sein.

Gemäß der Erfindung ist vorgesehen, dass das Anzeigefeld als selbstleuchtendes Anzeigefeld ausgebildet ist. Das Anzeigefeld ist somit als lichtemittierendes Anzeigefeld ausgebildet. Dies hat den Vorteil, dass die Motive auf dem Anzeigefeld wesentlich deutlicher und mit verbessertem Kontrast sowohl bei Tageslicht als auch bei Dunkelheit dargestellt werden können. Insbesondere bei einer farbigen Anzeige kann die Brillanz der Darstellung deutlich verbessert werden.

Gemäß einer vorteilhaften Ausgestaltung der Erfindung ist vorgesehen, dass das Anzeigefeld eine Hintergrundbeleuchtung zur Kontraststeigerung der Anzeigepixel und/oder selbstleuchtende Anzeigepixel aufweist. Zur Realisierung der Anzeigepixel können unterschiedliche Technologien eingesetzt werden, vorzugsweise die Technologie des Electro-Wetting (auch kurz E-Wetting genannt). Die einzelnen Anzeigepixel können beispielsweise, wenn sie als selbstleuchtende Anzeigepixel ausgebildet sind, als LED oder SMD ausgebildet sein.

Gemäß einer vorteilhaften Ausgestaltung der Erfindung ist vorgesehen, dass die Pixel des Anzeigefeldes transluzent sind. Dies hat den Vorteil, dass das Anzeigefeld damit den reprografischen Standards des 20. und 21. Jahrhunderts insbesondere im Digitaldruck, im Offsetdruck und im Tintenstrahldruck entspricht, sodass eine maximale Farbbrillianz mit möglichst geringem druckgraphischem Effekt sogenannter "gedeckter" Farben entsteht und gewährleistet ist. Gedeckte Farben sind mit Schwarz gemischte oder vermischte Farben; es entsteht dann der Eindruck abgedunkelter Brillianz bzw. Farbigkeit.

Gemäß der Erfindung ist vorgesehen, dass die Lichtabstrahlung des Anzeigefeldes weniger als +0,5 cd/m² gegenüber dem (relativen) Umgebungslicht des Nutzfahrzeugs beträgt. Auf diese Weise wird die Stärke der Lichtabstrahlung auf ein Maß begrenzt, das im Straßenverkehr ohne weiteres, insbesondere ohne besondere Zulassungsverfahren, akzeptiert werden kann. In einer erfindungsgemäßen Variante kann das Anzeigefeld, obwohl es selbstleuchtend ist, als nicht-lichttechnische Einrichtung eingestuft werden, sodass keine Zulassung als lichttechnische Einrichtung erforderlich ist.

Gemäß einer vorteilhaften Ausgestaltung der Erfindung ist vorgesehen, dass der Pixelabstand der Anzeigepixel des Anzeigefeldes wenigstens 1 mm beträgt, oder wenigstens 1,5 mm, oder wenigstens 4 mm. Der Pixelabstand (Pitch) der Anzeigepixel ist somit vergleichsweise groß gewählt, was für die Anzeige von Motiven im Außenbereich den Vorteil hat, dass diese aus der gewünschten Entfernung, z.B. ab einem Betrachtungsabstand von 5 m, von Betrachtern angenehm wahrgenommen werden können. Zudem wird vermieden, dass Betrachter den Wunsch haben, das dargestellte Motiv aus geringerem Betrachtungsabstand zu betrachten. Aufgrund des Pixelabstands ist bei geringerem Betrachtungsabstand keine sinnvolle Wahrnehmung des Motivs mehr möglich.

Gemäß einer vorteilhaften Ausgestaltung der Erfindung ist vorgesehen, dass das Bauteil des Nutzfahrzeugaufbaus ein Türflügel, eine Seitenwand, eine Heckwand, eine Dachwand, eine Ladebordwand und/oder eine Plane eines Nutzfahrzeugaufbaus ist. Somit kann die erfindungsgemäße Einrichtung sehr universell am Nutzfahrzeugaufbau eingesetzt werden, wobei an einem Nutzfahrzeugaufbau auch mehrere Einrichtungen der genannten Art eingesetzt werden können, beispielsweise indem linke und rechte Seitenwand und die Heckwand als eine Einrichtung der erfindungsgemäßen Art ausgebildet sind, d.h. jeweils mit einem pixeltechnologischen Anzeigefeld ausgerüstet sind. Besonders vorteilhaft ist es ferner, eine Plane eines Nutzfahrzeugaufbaus als erfindungsgemäße Einrichtung auszubilden, d.h. mit einem pixeltechnologischen Anzeigefeld auszustatten. Je nach Bedarf kann dabei eine Seitenplane, eine Heckplane und/oder eine Dachplane mit einem pixeltechnologischen Anzeigefeld ausgestattet werden.

Gemäß einer vorteilhaften Ausgestaltung der Erfindung ist vorgesehen, dass das Anzeigefeld in die Plane integriert ist oder auf der Plane befestigt ist, z.B. durch Aufkleben, Verschweißen und/oder Annähen. Auf diese Weise kann eine digitale Plane für Nutzfahrzeuge realisiert werden.

Im Falle der Anwendung des CMY- oder CMYK-Farbschemas bzw. -Farbsystems, aber auch im speziellen Anwendungsfall eines monochromen, Duplex-, Triplex- oder Quadruplex-Farbschemas bzw. Farbsystems kann insofern auch von einer Komposit-Reproplane gesprochen werden. Hierfür ist insbesondere die E-Wetting-Technologie mit ihrer transluzenten Farbtechnologie in Betracht zu ziehen.

Gemäß einer vorteilhaften Ausgestaltung der Erfindung ist vorgesehen, dass das Anzeigefeld flexibel vorformbar ist, insbesondere als faltbares Anzeigefeld ausgebildet ist. Dies hat beispielsweise bei Integration des Anzeigefelds in eine Plane den Vorteil, dass die Plane in gewohnter Weise eingesetzt werden kann, d.h. zum Beladen und Entladen des Nutzfahrzeugs zusammengefaltet oder weggeklappt werden kann, ohne dass dieser Vorgang durch das Anzeigefeld behindert wird.

Durch die Integration des pixeltechnologischen Anzeigefelds in eine Heckwand oder Heckplane kann am Nutzfahrzeug z.B. eine Heckwerbung mit wechselnden Motiven in der Hauptblickrichtung nachfolgender Verkehrsteilnehmer bzw. Rezipienten realisiert werden.

Gemäß einer vorteilhaften Ausgestaltung der Erfindung ist vorgesehen, dass das Anzeigefeld vorzugsweise für statische, nicht-dynamische Motive bzw. typografische Bildwerke verwendet wird. Desweiteren entspricht der vorteilhaften Ausgestaltung, dass auch die Wechselsequenz als solche keinerlei dynamische Bildeffekte generiert, damit insbesondere weder der nachfolgende Verkehr bzw. nachfolgende Verkehrsteilnehmer noch sonstige Verkehrsteilnehmer durch dynamische Anzeigeinhalte oder -effekte vom Verkehr abgelenkt werden können. Dieserart Ausgestaltung der Erfindung mit vorzugsweise statischen, nicht-dynamischen Bildinformationen bzw. visuellen Inhalten dient mit der beschriebenen Darstellungsweise deshalb der Vermeidung von Verkehrsunfällen durch Signage am Nutzfahrzeug.

Gemäß einer vorteilhaften Ausgestaltung der Erfindung ist vorgesehen, dass das Anzeigefeld einen Flächeninhalt von wenigstens 1 m² aufweist. Dementsprechend belegen die Anzeigepixel des Anzeigefelds wenigstens die erwähnte Fläche von wenigstens 1 m².

Gemäß einer vorteilhaften Ausgestaltung der Erfindung ist vorgesehen, dass das Anzeigefeld die Außenoberfläche des Bauteils zu wenigstens 30 %, insbesondere wenigstens 50 % oder wenigstens 70 % ausmacht. Dies hat den Vorteil, dass die Außenoberfläche des Bauteils in großem Umfang zur Darstellung der wechselnden Motive mittels des Anzeigefelds genutzt werden kann. So ist es z.B. vorteilhaft, wenn das Anzeigefeld die Außenoberfläche des heckseitigen Bauteils zu wenigstens 60 %, insbesondere wenigstens 70 % ausmacht, und/oder das Anzeigefeld die Außenoberfläche des seitlichen und/oder dachseitigen Bauteils (Seitenwand und/oder Dach) zu wenigstens 30 %, insbesondere wenigstens 50 %, ausmacht.

Gemäß einer vorteilhaften Ausgestaltung der Erfindung ist vorgesehen, dass das Anzeigefeld um weniger als 15 mm, insbesondere weniger als 10 mm, von der Außenoberfläche des Bauteils abragt. Dies hat den Vorteil, dass durch das Anzeigefeld die Außenabmessungen des Nutzfahrzeugaufbaus im Wesentlichen nicht verändert werden, sodass zumindest hinsichtlich der Abmessungen keine besonderen, erweiterten Zulassungsbedingungen zu erfüllen sind.

Gemäß einer vorteilhaften Ausgestaltung der Erfindung ist vorgesehen, dass das Anzeigefeld als einteiliges oder mehrteiliges Anzeigefeld ausgebildet ist. Ist das Anzeigefeld als mehrteiliges Anzeigefeld ausgebildet, so kann ein Teil der Anzeigepixel beabstandet von einem anderen Teil der Anzeigepixel des Anzeigefelds angeordnet sein. Beispielsweise kann sich das mehrteilige Anzeigefeld über mehrere Bauteile des Nutzfahrzeugaufbaus erstrecken, z.B. zwei benachbarte Türflügel oder eine Seitenwand und eine Heckwand.

Die eingangs genannte Aufgabe wird außerdem gelöst durch einen Nutzfahrzeugaufbau mit wenigstens einer Einrichtung der zuvor erläuterten Art. Vorteilhafterweise kann der Nutzfahrzeugaufbau auch mehrere solcher Einrichtungen aufweisen, z.B. indem eine Seitenwand und eine Heckwand oder mehrere Seitenwände oder zusätzlich eine Dachwand des Nutzfahrzeugs mit einem pixeltechnologischen Anzeigefeld erweitert ist. Auch bei den genannten Planen können mehrere der Planen, beispielsweise Dachplane, Seitenplane, Heckplane, um ein pixeltechnologisches Anzeigefeld erweitert sein.

Gemäß einer vorteilhaften Ausgestaltung der Erfindung ist das pixeltechnologische Anzeigefeld mit einem Rechner ausgestattet oder mit einem Rechner verbunden. Durch den Rechner kann die Ansteuerung der einzelnen Pixel des Anzeigefelds erfolgen, d.h. die Darstellung eines Motivs auf dem Anzeigefeld und ein Wechsel zwischen verschiedenen Motiven. Der Rechner kann, wenn er nicht Teil des Anzeigefelds ist, beispielsweise an dem Bauteil des Nutzfahrzeugaufbaus befestigt sein oder darin integriert sein. Der Rechner kann auch separat am Nutzfahrzeug angeordnet sein. Der Rechner kann mit einer Datenfernübertragungseinrichtung verbunden sein, über die der Rechner Steuerkommandos und/oder Signage-Daten, die die auf dem Anzeigefeld anzuzeigenden Motive beinhalten, aus der Ferne empfangen kann. Über die Steuerkommandos kann beispielsweise der Motivwechsel aus der Ferne gesteuert werden. Hierfür ist z.B. vorgesehen, dass fremdzugriffsichere Datenfernübertragungstunnel Operator-aktiv und/oder Einrichtungs- bzw. Geräte-aktiv zwischen dem datenkontrollierenden und -sendenden Operator und dem datenempfangenden Rechner genutzt werden. Der Rechner kann als handelsüblicher Personal Computer (PC) ausgebildet sein, z.B. als Mini-PC. Vorteilhafterweise kann das Anschalten und/oder das Ausschalten des On-Board-Rechners personenunabhängig bzw. automatisiert erfolgen, sodass vermieden wird, dass die Fahrzeugbatterie zuwenig Energie hat, um das Fahrzeug zu starten und/oder transportrelevante Aggregate wie z.B. Kühlaggregate nicht genug Strom haben. Der Rechner kann auch als Signage-Rechner beschrieben werden. Vorteilhafterweise weist das Signage-Aggregat eine Trennung zum Betriebssystem des Rechners auf, um zu gewährleisten, dass ausschließlich Signage-Daten auf dem Anzeigefeld angezeigt werden. Hierfür weist der Rechner vorteilhafterweise einen integrierten oder angeschlossenen Signage-Player und/oder einen integrierten oder angeschlossenen Router mit integriertem oder angeschlossenem SIM-Card-Reader bzw. -Interface inklusive SIM-Card mit oder ohne aktivem SIM-Card-Kommunikationsvertrag oder eine alternative ortsunabhängige, nicht hardwarekonnektierte Kommunikationsmöglichkeit zwischen Daten- bzw. Signage-verwaltendem Operator und dem Rechner auf. Für den möglichst zugriffs-sicheren und störungsfreien Signage-Betrieb sind vorzugsweise funktionale Aggregatmodule für Rechner, Player und Router vorgesehen; Router mit integriertem SIM-Card-Slot haben sich unabhängig von Signage-Anwendungen am Markt etabliert.

Gemäß einer vorteilhaften Ausgestaltung der Erfindung ist vorgesehen, dass die Lichtabstrahlung des Anzeigefeldes weniger als 0,5 cd/m² gegenüber dem (relativen) Umgebungslicht beträgt. Hierfür ist vorgesehen, dass mindestens ein Lichtsensor pro mit einem Anzeigefeld ausgestatteter Fahrzeugseite z.B. parallel zur Lichtemissionshauptachse an derselben Fahrzeugseite verbaut ist, damit der Rechner mit den einrichtungssystemisch relevanten Umgebungslichtdaten versorgt werden kann und auf diese Weise die Lichtabstrahlung des Anzeigefeldes entsprechend dem Umgebungslicht anpassen kann.

Zur Generierung geeigneter, die Pixel-Leuchtstärke regelnder Daten ist gemäß einer vorteilhaften Ausgestaltung der Erfindung vorgesehen, dass eine spezielle Software oder App die Leuchtstärkeanpassung der Pixel des Anzeigefelds gewährleistet, dass die Pixel mit weniger als 0,5 cd/m² Lichtabstrahlung gegenüber dem Umgebungslicht angesteuert werden.

Zur Generierung geeigneter, die Pixel-Farbkontraste regelnder Daten ist gemäß einer vorteilhaften Ausgestaltung der Erfindung vorgesehen, dass eine weitere spezielle Software oder App die Farbkontrasteanpassung der Pixel des Anzeigefelds gewährleistet, sodass die Pixel gemäß der relativen Umgebungslichtverhältnissen Farben so generieren, dass die Pixel einerseits mit weniger als 0,5 cd/m² gegenüber dem Umgebungslicht angesteuert werden, und andererseits Farben generiert werden, die weder Signalwirkung erreichen, noch vermeidbar vom Verkehr ablenken.

Ebenso ist zur Generierung geeigneter, die Pixel-Farben regelnder Daten gemäß einer vorteilhaften Ausgestaltung der Erfindung vorgesehen, dass eine weitere spezielle Software oder App die Farbanpassung der Pixel des Anzeigefelds gewährleistet, dass die Pixel gemäß der relativen Umgebungslichtverhältnissen Farben so generieren, dass die Pixel einerseits mit weniger als 0,5 cd/m² gegenüber dem Umgebungslicht angesteuert werden, und andererseits Farben generiert werden, die weder Signalwirkung erreichen, noch vermeidbar vom Verkehr ablenken.

Betreffs der Software oder Apps für die Leuchtstärkeanpassung der Pixel des Anzeigefelds als auch für die Farbkontrasteanpassung der Pixel des Anzeigefelds als auch für die Farbanpassung der Pixel des Anzeigefelds kann vorteilhafterweise auch nur eine Software oder App oder weniger als drei Softwares oder Apps zum Einsatz kommen.

Durch die Erfindung kann ein Nutzfahrzeug-Aufbau bereitgestellt werden, dessen Rückwandtür auch bei beengten Platzverhältnissen möglichst vollständig geöffnet werden kann und der in der Herstellung, insbesondere bei der Beschriftung und bei Beschriftungswechsel der Rückwandtür aber auch bei den Seitenwänden - egal ob Plane oder Koffer oder sonstige Aufbauten - zumindest kumulativ auf die Gesamtnutzungszeit des LKWs und/oder Anhängers bzw. dessen Aufbauten geringere Kosten hervorruft.

Zur Lösung dieser den bekannten Rückwandportalen und Seitenwandaufbauten anhaftenden Problemen wird gemäß einer ersten beispielhaften Ausführungsform der vorliegenden Erfindung eine kommunikationstechnologische Türeinrichtung vorgeschlagen, bei der ein z.B. Aufbau-integriertes Display die Beschriftung ersetzt. Dadurch entsteht z.B. sinn- und zweckgemäß nur einmal ein Aufwand für Beschriftung, da das Display keine weitere Neu- bzw. Umbeschriftung samt einhergehender und folgekonsequenter Nachbehandlungen notwendig macht. Durch Einsatz eines Displays z.B. in den Hecktüren entfallen aufwendige Beschriftungs- bzw. Druckkosten als auch gegebenenfalls notwendige Ausbesserungs- und/oder Nachbesserungskosten, wenn beispielsweise die Originaloberfläche bei Beschriftungswechsel beschädigt wurde, beispielsweise durch unregelmäßige Oberflächenbeschädigungen wie Ausreißen von Oberflächenbestandteilen oder -partien, zum Beispiel von Versiegelungen oder Lacken oder auch Zerkratzen der Oberflächen durch den Einsatz von Werkzeugen und/oder Handschutzmaßnahmen, um die vorige Beschriftung zu entfernen. Im Rahmen dieser Anmeldung wird mit "Display" stellvertretend jegliche kommunikationstechnologische Anzeigefläche und/oder -technologie bezeichnet, die beschriftungstechnisch nicht analog sondern digital ausgeführt ist; z.B. LED-, Elektro-Wetting- und andere insbesondere künftige Visualisierungstechnologien, die strukturell tendenziell pixeltechnischer Aufbau- oder Anzeigenatur sind.

Ein z.B. integriertes Display kann ebenso die Beschriftung an den Seiten von LKW- und/oder Anhänger-Aufbauten z.B. von Planen oder auch Kofferaufbauten ersetzen. Auch hier entstehen dieselben Investitions-, Kosten- und Oberflächenvorteile wie oben bei den Hecktüren beschrieben.

Das z.B. integrierte Nutzfahrzeugaufbauten-Display in Dach-, Seiten- oder Heckwänden soll kommunikationstechnisches Substitut für standardgemäß gewohnte und übliche Dach-, Seitenwand- und/oder Heckbeschriftungen sein. Der Rezipienteneindruck soll dem konventioneller Beschriftungswerke mittels analoger Beschriftung möglichst ähnlich sein; insbesondere hinsichtlich der Leuchtintensität. Die digitale Nutzfahrzeugaufbau-Beschriftung mittels Display soll die gewohnte Beschriftung von Heck-, Dach- und/oder Seitenwänden möglichst ersetzen, und keinesfalls Signalwirkung im Sinne von Fahrzeugbeleuchtung und/oder -kennzeichnung generieren.

Das z.B. integrierte Nutzfahrzeugaufbauten-Display auf Heck-, Dach- oder Seitenwänden soll deshalb Umgebungslicht abhängig Kontraste gewährleisten, die vom oberflächlichen Rezipienteneindruck her, dem Eindruck von herkömmlicher analoger Beschriftung z.B. zum Verwechseln ähnlich ist bzw. dem nahekommt.

Das z.B. integrierte Nutzfahrzeugaufbauten-Display in Heck-, Dach- oder Seitenwänden soll als strukturell matrixartiges Raster ein zusätzlicher Schutz gegen Aufschlitzen von Fahrzeugaufbauplanen sein, der die richtliniengemäßen Einrichtungen gegen mutwillige, die Plane verletzende oder zerstörende Fremdeinwirkungen Dritter zusätzlich unterstützt; und dadurch gegebenenfalls zuschussfähig ist.

Das z.B. integrierte Nutzfahrzeugaufbauten-Display in Heck-, Dach- oder Seitenwänden von Nutzfahrzeug-Aufbauten soll insgesamt einen signifikanten zusätzlichen Mehrwert für die Nutzer von Fahrzeugaufbauten, und insbesondere von Spediteuren sein. Insbesondere Spediteure leiden an immer stärkerem Kostendruck seitens der Kraftstoffe, aber auch zunehmendem Regulierungsdruck seitens öffentlicher Institutionen, sodass die Fahrer unter zunehmend schlechteren Arbeits- und Speditionsmarktbedingungen leiden. Die Einnahmen-technisch heutzutage durchaus relevante Option, durch insbesondere digitalisiertes Marketing für werbende Dritte kann Arbeitende im Bereich der Speditionsbranche eine erhebliche und signifikante Entlastung bzw. Kompensation vom Speditionsmarkt bedingten Kostendruck darstellen und mit sich bringen, die in diesem Maße von keiner anderen Seite, zumal nicht von Seiten der öffentlichen Hand oder beispielsweise Wohlfahrtsverbänden, Genossenschaften oder Gewerkschaften geleistet werden kann.

Im Rahmen dieser patentrechtlichen Aufstellung wird mit "Display" stellvertretend jegliche kommunikationstechnologische Anzeigefläche und/oder -technologie bezeichnet, die beschriftungstechnisch nicht analog ausgeführt ist, sondern z.B. eine digitale LED-, E-Wetting- und/oder andere, auch künftige Visualisierungstechnologie, die strukturell oder/bzw. tendenziell pixeltechnischer Aufbau- oder Anzeigenatur ist. Solcherart pixeltechnologisches anzeigetechnisches Netzwerk oder Display dient der Generierung bildwerkartiger und/oder typografischer Werkinformationen und kann modulare Systemarchitektur aufweisen - solcherart Displays können also einteilig und/oder mehrteilig sein.

Die Figur 1 zeigt beispielhaft verschiedene Arten von Nutzfahrzeugen mit jeweiligen Nutzfahrzeugaufbauten in perspektivischer heckseitiger Darstellung.

Die Figur 2 zeigt beispielhaft in seitlicher Schnittansicht ein Anzeigefeld, bei dem als Anzeigepixel eine Vielzahl von LED oder SMD 33 auf einem Modul 31 angeordnet sind. An der Seite, an der von dem Anzeigefeld Motive dargestellt werden können, ist über dem Anzeigefeld ein Display-Pixelschutz 34 angebracht. Das Anzeigefeld ist durch einen Displayrahmen 18, der mit einer Display-Rückwand 29 verbunden ist, fixiert. Zusätzlich können Displayschutz-Elemente 36 vorhanden sein. Das Anzeigefeld kann über ein Interface 32 mit Daten und Strom versorgt werden, beispielsweise über ein Kabel 9 von einer Data Unit 7, die Anschlüsse für eine Datenleitung und ein Stromkabel 10 aufweist. Zur Kühlung kann ein Kühl-Ventilator 15 in der Nähe des Anzeigefelds eingebaut sein.

Die Figur 3 zeigt in perspektivischer Darstellung den Einbau einer anhand der Figur 2 erläuterten Anzeigeeinheit an Tür- bzw. Wandpaneelen 19 eines Nutzfahrzeugaufbaus.

Die Figur 4 zeigt in perspektivischer Darstellung anhand von Türflügeln 2, 3 die Fixierungsschrauben 27 und Verbindungsschrauben 26 zur Befestigung eines Anzeigefelds.

Die Figur 5 zeigt zusätzlich in perspektivischer Darstellung die Anbringung einer Data Unit 7, beispielsweise mit einem Rechner, sowie einen Stromkonverter 12 an einem Bauteil eines Nutzfahrzeugaufbaus.

Die Figur 6 zeigt in seitlicher Schnittdarstellung eine vorteilhafte schwingungsgedämpfte Befestigung eines pixeltechnologischen Anzeigefelds beispielsweise an einer Seitenwand 38 oder einer Heckwand 40 eines Nutzfahrzeugaufbaus. Das Anzeigefeld 5 ist zur Innenseite des Fahrzeugaufbaues hin über eine Display-Rückwand 29 gekapselt. An der Vorderseite, an der von dem Anzeigefeld Motive dargestellt werden können, ist dieses von einem Display-Pixelschutz 34 überdeckt. Dieser wird dämpfungstechnisch mit der Blende 44 des Außenrahmens 18 an den Paneelen 19 der Heckwand 40 bzw. Seitenwände 38 aufbautechnisch fixiert. Die Schwingungsdämpfung und die Dichtigkeit des Aufbaus werden durch Gummidichtungen 16 sowie Schwingmetalle oder Stoßdämpfer 28 realisiert.

Die Figur 7 zeigt verschiedene Ausführungsformen der Befestigung eines pixeltechnologischen Anzeigefelds 5 an einer Plane 38, 39, 40. Beispielsweise kann die Plane eine durchgehende Aussparung aufweisen, in der das Anzeigefeld 5 angeordnet wird. An beiden Seiten der Plane wird das Anzeigefeld 5 mittels einer jeweiligen Schutzfolie 17 überdeckt. Die Schutzfolien 17 werden über Materialverbindungen 47 mit der Plane 38, 39, 40 verbunden (Figur 7a). Außerdem kann das Anzeigefeld in einer extra Displayzelle 48 verkapselt sein.

Während bei der Ausführungsform der Figur 7a beide Schutzfolien 17 auf unterschiedlichen Seiten der Plane befestigt sind, zeigt die Figur 7b eine Ausführungsform, bei der beide Schutzfolien 17 auf derselben Seite der Plane, z.B. an der Außenseite, mittels der Materialverbindungen 47 an der Plane 38, 39, 40 befestigt sind.

Die Figur 7c zeigt eine Ausführungsform, bei der die Aussparung in der Plane nicht durchgehend ausgeführt ist, sondern nach Art eines Sacklochs. Es bleibt somit eine gewisse Schichtdicke der Plane durchgehend vorhanden, sodass die Plane weiterhin dicht ist. In diesem Fall kann das Anzeigefeld 5 entweder nur einseitig mit einer Schutzfolie 17 abgedeckt sein, oder, wie in Figur 7c dargestellt, analog zu der Variante gemäß Figur 7b mit einer vorderen und einer hinteren Schutzfolie 17 überdeckt sein. Die Schutzfolien 17 sind dann wiederum über die Materialverbindungen 47 mit der Plane 38, 39, 40 verbunden.

Die Figur 7d zeigt die Anordnung eines Anzeigefelds 5 auf der Außenoberfläche einer Plane 38, 39, 40. In diesem Fall muss die Plane nicht mit einer Aussparung vorbereitet sein. Stattdessen kann das Anzeigefeld 5 einfach auf die Oberfläche der Plane aufgesetzt werden. Vorteilhaft ist auch hierbei das Abdecken des Anzeigefelds 5 jeweils an der Vorderseite und der Rückseite mit einer Schutzfolie 17. Die Schutzfolien 17 sind wiederum über Materialverbindungen 47 mit der Plane 38, 39, 40 verbunden.

### Bezugszeichenliste

- 1: Ladeportal
- 2: Türflügel
- 3: Türflügel
- 4: Eckrunge
- 5: Display
- 6: Anzeigenetzwerk
- 7: Data-Unit / -Box Display
- 8: Stromverteiler
- 9: Data-Kabel / -Leitung
- 10: Stromkabel / -leitung
- 11: Data-Unit / -Box LKW / Truck
- 12: Stromkonverter
- 13: Stromverteiler LKW / Truck
- 14: Batterie / Akku
- 15: Kühl-Ventilator / Lüftung
- 16: Gummidichtung (z.B. Moosgummi, FKM, EPDM)
- 17: Schutzfolie (Wasser, Liquides, Steinschlag, Staub, Dreck, Eis)
- 18: Display-Rahmen (Außenrahmen, Blende)
- 19: Türpaneel / -paneele bzw. Wandpaneel / -paneele
- 20: Paneel-Überstand / Rahmen
- 21: Scharnier
- 22: Zweigelenk-Schamier
- 23: Diebstahl- / Vandalismusschutz
- 24: Schließstange
- 25: Aussparung für Schließstange
- 26: Verbindungs-Schraube/n
- 27: Fixierungs-Schraube/n
- 28: Schwingmetall / Stoßdämpfer
- 29: Display-Rückwand (evtl. mit Luftschlitzen oder -löchern)
- 30: U-Profil
- 31: LED-Modul / E-Wetting-Modul
- 32: LED-Modul-Interface Data+Strom
- 33: LED / SMD
- 34: Display-Pixelschutz (Glas, Harz, Kunststoff; Folie)
- 35: Display-Scharnier
- 36: Displayschutz (Noppe, Leiste, Keder)
- 37: Schließstangen-Verkapselung (Rohr)
- 38: Seite / Seitenplane / Seitenwand / Seitenpartie
- 39: Dach / Dachplane / Dachwand / Dachpartie
- 40: Heck / Heckplane / Heckwand / Heckpartie
- 41: kennzeichnungsrechtliche Zeichen
- 42: mehrgliedriges Display mit Display-Komplettmodulen
- 43: Display-Plane ("LED-Plane" / "Reproplane" / "Komposit-Reproplane")
- 44: Blende des Außenrahmens
- 45: Innenrahmen (zur Displayaufnahme)
- 46: Lichtsensor
- 47: Materialverbindung (z.B. Verschweißung, Verklebung, Naht, Vernietung)
- 48: Displayzelle (für "Reproplane" / "Komposit-Reproplane" / "Kompositplane" / "LED-Plane")

## Patentansprüche

1. Einrichtung für einen Nutzfahrzeugaufbau, aufweisend wenigstens ein Bauteil (2, 3, 38, 39, 40, 43) des Nutzfahrzeugaufbaus mit einem pixeltechnologischen Anzeigefeld (5, 6) zur Anzeige farbiger wechselnder Motive, das eine Vielzahl von separat ansteuerbaren Anzeigepixeln aufweist, wobei das Anzeigefeld (5, 6) an der Außenseite des Bauteils (2, 3, 38, 39, 40, 43) angebracht oder baulich in das Bauteil (2, 3, 38, 39, 40, 43) integriert ist, **dadurch gekennzeichnet, dass** das Anzeigefeld (5, 6) als selbstleuchtendes Farb-Anzeigefeld oder als Farb-Anzeigefeld mit CMY- oder CMYK-Elektro-Wetting-Technologie ausgebildet ist, wobei
- die Lichtabstrahlung des Anzeigefeldes (5, 6) weniger als +0,5 cd/m² gegenüber dem gemittelten, relativen Umgebungslicht beträgt und/oder
- das Anzeigefeld (5, 6) als nicht-lichttechnische Einrichtung ausgebildet ist.

2. Einrichtung nach Anspruch 1, **dadurch gekennzeichnet, dass** das Anzeigefeld (5, 6) eine Hintergrundbeleuchtung zur Beleuchtung der Anzeigepixel und/oder selbstleuchtende Anzeigepixel aufweist.

3. Einrichtung nach einem der vorhergehenden Ansprüche, **dadurch gekennzeichnet, dass** der Pixelabstand der Anzeigepixel des Anzeigefeldes (5, 6) wenigstens 1 mm beträgt, oder wenigstens 1,5 mm, oder wenigstens 4 mm.

4. Einrichtung nach einem der vorhergehenden Ansprüche, **dadurch gekennzeichnet, dass** das Bauteil (2, 3, 38, 39, 40, 43) ein Türflügel (2, 3), eine Seitenwand (38), eine Heckwand (40), eine Dachwand (39), eine Ladebordwand und/oder eine Plane (43) eines Nutzfahrzeugaufbaus ist.

5. Einrichtung nach Anspruch 4, **dadurch gekennzeichnet, dass** das Anzeigefeld (5, 6) in die Plane (43, 48) integriert ist oder auf der Plane (43) befestigt ist, z.B. durch Aufkleben, Verschweißen und/oder Annähen.

6. Einrichtung nach einem der vorhergehenden Ansprüche, **dadurch gekennzeichnet, dass** das Anzeigefeld (5, 6) flexibel vorformbar ist, insbesondere als faltbares Anzeigefeld ausgebildet ist.

7. Einrichtung nach einem der vorhergehenden Ansprüche, **dadurch gekennzeichnet, dass** das Anzeigefeld (5, 6) eine Fläche von wenigstens 1 m² aufweist.

8. Einrichtung nach einem der vorhergehenden Ansprüche, **dadurch gekennzeichnet, dass** das Anzeigefeld (5, 6) die Außenoberfläche des heckseitigen Bauteils (1, 2, 3, 40, 43) zu wenigstens 50 %, insbesondere wenigstens 75 %, und/oder die Außenoberfläche des seitlichen und/oder dachseitigen Bauteils (2, 3, 38, 39, 43) zu wenigstens 30 %, insbesondere wenigstens 50 % ausmacht.

9. Einrichtung nach einem der vorhergehenden Ansprüche, **dadurch gekennzeichnet, dass** das Anzeigefeld (5, 6) um weniger als 15 mm, insbesondere weniger als 10 mm, von der Außenoberfläche des Bauteils (2, 3, 38, 39, 40, 43, 48) abragt.

10. Einrichtung nach einem der vorhergehenden Ansprüche, **dadurch gekennzeichnet, dass** das Anzeigefeld (5, 6) als einteiliges oder mehrteiliges Anzeigefeld ausgebildet ist.

11. Nutzfahrzeugaufbau mit wenigstens einer Einrichtung nach einem der vorhergehenden Ansprüche.

## Claims

1. Device for a commercial vehicle body, having at least one component (2, 3, 38, 39, 40, 43) of the commercial vehicle body with a pixel-technological display field (5, 6) for displaying color-changing motifs, which has a multiplicity of separately controllable display pixels, the display field (5, 6) is mounted on the outside of the component (2, 3, 38, 39, 40, 43) or is structurally integrated into the component (2, 3, 38, 39, 40, 43), **characterized in that** the display field (5, 6) is designed as a self-illuminating colour display field or as a colour display field with CMY or CMYK electro-wetting technology, wherein
- the light radiation of the display field (5, 6) is less than +0.5 cd/m² compared to the averaged, relative ambient light
and/or
- the display field (5, 6) is designed as a non-lighting device.

2. Device according to claim 1, **characterized in that** the display field (5, 6) has a backlight for illuminating the display pixels and/or self-illuminating display pixels.

3. Device according to one of the preceding claims, **characterized in that** the pixel pitch of the display pixels of the display field (5, 6) is at least 1 mm, or at least 1.5 mm, or at least 4 mm.

4. Device according to one of the preceding claims, **characterized in that** the component (2, 3, 38, 39, 40, 43) is a door leaf (2, 3), a side wall (38), a rear wall (40), a roof wall (39), a tail lift and/or a tarpaulin (43) of a commercial vehicle body.

5. Device according to claim 4, **characterized in that** the display field (5, 6) is integrated into the tarpaulin (43, 48) or is attached to the tarpaulin (43), e.g. by gluing, welding and/or sewing.

6. Device according to one of the preceding claims, **characterized in that** the display field (5, 6) can be flexibly preformed, in particular is designed as a foldable display field.

7. Device according to one of the preceding claims, **characterized in that** the display field (5, 6) has an area of at least 1 m².

8. Device according to one of the preceding claims, **characterized in that** the display field (5, 6) makes up at least 50%, in particular at least 75%, of the outer surface of the rear component (1, 2, 3, 40, 43) and/or at least 30%, in particular at least 50%, of the outer surface of the side and/or roof component (2, 3, 38, 39, 43).

9. Device according to one of the preceding claims, **characterized in that** the display field (5, 6) projects by less than 15 mm, in particular less than 10 mm, from the outer surface of the component (2, 3, 38, 39, 40, 43, 48) protrudes.

10. Device according to one of the preceding claims, **characterized in that** the display field (5, 6) is designed as a single-part or multi-part display field.

11. Commercial vehicle body with at least one device according to one of the preceding claims.

## Revendications

1. Dispositif pour une caisse de véhicule utilitaire, comprenant au moins un composant (2, 3, 38, 39, 40, 43) de la caisse de véhicule utilitaire pourvu d'un panneau d'affichage (5, 6) à technologie de pixels destiné à afficher des motifs en couleur alternants et présentant une pluralité de pixels d'affichage qui peuvent être commandés séparément, le panneau d'affichage (5, 6) étant monté sur la face extérieure du composant (2, 3, 38, 39, 40, 43) ou étant intégré structurellement dans le composant (2, 3, 38, 39, 40, 43), **caractérisé en ce que** le panneau d'affichage (5, 6) est conçu comme un panneau d'affichage couleurs auto-lumineux ou comme un panneau d'affichage couleurs avec technologie d'électromouillage CMY ou CMYK, dans lequel
- l'émission de lumière du panneau d'affichage (5, 6) est inférieure à +0,5 cd/m² par rapport à la lumière ambiante relative moyenne,
et/ou
- le panneau d'affichage (5, 6) est conçu comme un dispositif non relevant de la technique d'éclairage.

2. Dispositif selon la revendication 1,
**caractérisé en ce que** le panneau d'affichage (5, 6) présente un rétro-éclairage pour éclairer les pixels d'affichage et/ou présente des pixels d'affichage auto-lumineux.

3. Dispositif selon l'une des revendications précédentes,
**caractérisé en ce que** l'espacement entre les pixels d'affichage du panneau d'affichage (5, 6) est d'au moins 1 mm, ou d'au moins 1,5 mm, ou d'au moins 4 mm.

4. Dispositif selon l'une des revendications précédentes,
**caractérisé en ce que** le composant (2, 3, 38, 39, 40, 43) est un battant de porte (2, 3), une paroi latérale (38), une paroi arrière (40), une paroi de toit (39), un hayon élévateur et/ou une bâche (43) d'une caisse de véhicule utilitaire.

5. Dispositif selon la revendication 4,
**caractérisé en ce que** le panneau d'affichage (5, 6) est intégré dans la bâche (43, 48) ou est fixé sur la bâche (43), par exemple par collage, soudage et/ou couture.

6. Dispositif selon l'une des revendications précédentes,
**caractérisé en ce que** le panneau d'affichage (5, 6) peut être préformé de manière flexible, en particulier est conçu comme un panneau d'affichage pliable.

7. Dispositif selon l'une des revendications précédentes,
**caractérisé en ce que** le panneau d'affichage (5, 6) présente une surface d'au moins 1 m².

8. Dispositif selon l'une des revendications précédentes,
**caractérisé en ce que** le panneau d'affichage (5, 6) représente au moins 50 %, en particulier au moins 75 %, de la surface extérieure du composant arrière (1, 2, 3, 40, 43) et/ou au moins 30 %, en particulier au moins 50 %, de la surface extérieure du composant latéral et/ou de toit (2, 3, 38, 39, 43).

9. Dispositif selon l'une des revendications précédentes,
**caractérisé en ce que** le panneau d'affichage (5, 6) dépasse de moins de 15 mm, en particulier de moins de 10 mm, de la surface extérieure du composant (2, 3, 38, 39, 40, 43, 48).

10. Dispositif selon l'une des revendications précédentes,
**caractérisé en ce que** le panneau d'affichage (5, 6) est conçu comme un panneau d'affichage en une ou plusieurs pièces.

11. Caisse de véhicule utilitaire comprenant au moins un dispositif selon l'une des revendications précédentes.
